# EUROPÄISCHE PATENTSCHRIFT

(11) **EP 0 064 948 B1**
(45) Veröffentlichungstag und Bekanntmachung des Hinweises auf die Patenterteilung: **30.07.1986**
(21) Anmeldenummer: 82810184.0
(22) Anmeldetag: 03.05.1982
(51) Int. Cl.: B65D 17/50

(54) **Verfahren zur Herstellung von Deckeln mit einem mindestens ein Ausgiessloch abdeckenden Verschlussstreifen, insbesondere für Getränkedosen**
Method of making lids with a closing strip which covers at least one pouring hole, particularly for beverage cans
Procédé pour la fabrication de couvercles avec une bande de fermeture couvrant au moins un trou de versement, en particulier pour des boîtes de boisson

(30) Priorität: 07.05.1981 CH 2962/81
(43) Veröffentlichungstag der Anmeldung: 17.11.1982
(73) Patentinhaber: SCHWEIZERISCHE ALUMINIUM AG, CH-3965 Chippis (CH)
(72) Erfinder: Stanek, Oldrich, CH-8280 Kreuzlingen (CH); Bloeck, Siegfried, CH-8280 Kreuzlingen (CH)

## Beschreibung

Die vorliegende Erfindung bezieht sich auf ein Verfahren zum Herstellen eines Dosendeckels mit mindestens einem durch einen aufgesiegelten, insbesondere aus einer Aluminiumfolie bestehenden Versdhlussstreifen verschlossenen Ausgiessloch und gegebenenfalls mit mindestens einem Luftloch.

Solche .Decket werden meistens, insbesondere für Getränkedosen, aus Aluminium (Reinaluminium oder Aluminiumlegierung), Weissblech oder zinnfreiem Stahl (tin free steel, TFS) hergestellt und sind üblicherweise mindestens auf ihren Innenflächen mit einer Schutzlackschicht z. B. auf Phenol-Epoxid-Basis überzogen.

Es ist bekannt, solche Deckel mit einem Ausgiessloch bzw. einer Ausgiesslöchergruppe und gegebenenfalls mit mindestens einem Luftloch zu versehen.

Diese Löcher werden dann durch einen aufgesiegelten und wegreissbaren Verschlussstreifen zugedeckt. Solche Verschlussstreifen bestehen vorteilhafterweise aus einer Aluminiumfolie mit einer Dicke von etwa 0,9 bis 0,14 mm, die auf ihre zu versiegelnde Fläche mit einem Ueberzug aus einem thermoplastischen Kunststoff, z. B. mit einer Dicke von etwa 0,015 bis 0,03 mm, üblicherweise etwa 0,02 mm, überzogen ist, wobei meistens vor dem Aufbringen der Kunststoffschicht die Aluminiumoberfläche zunächst mit einer dünneren Phenol-Epoxid-Lackschicht versehen ist. Auf der Aussenseite ist der Streifen üblicherweise noch mit einer Dekorationslackierung überzogen. Sehr bewährt haben sich Streifen aus einem Aluminium-Polyamid-Laminat, insbesondere mit Polyamid-12-Beschichtung.

Aus Fabrikationsgründen wird das Deckelmaterial in Bandform oder in Tafeln lackiert und hieraus werden die Deckel gefertigt, in welchen dann die Ausgiess- und gegebenenfalls die Luftlöcher ausgestanzt werden. Dies hat zur Folge, dass die Schnittkanten dieser Löcher ungeschützt bleiben.

Diese ungeschützten Schnittkanten der Löcher sind abträglich, da sie unter dem Eihfluss des Füllgutes, insbesondere eines CO₂-haltigen Füllgutes, einem Korrosionsangriff unterworfen sind, wobei die Korrosionsprodukte zu einem Verderb des Füllgutes führen können. Solche Erscheinungen treten in mässigem Umfang bereits bei Deckeln aus Aluminiumlegierungen, im vergrösserten Masse aber bei Deckeln aus Eisenmaterial (Weissblech oder TFS) hervor. z. B. werden Bier bereits bei einem Eisengehalt von 1 mg Fe-Ionen pro Liter und manche Cola-Getränke bei 1,5 mg Fe pro Liter trüb.

Aus der US-A-3 339 788 ist ein Verfahren zum Herstellen eines Dosendeckels gemäß dem Oberbegriff des Patentanspruchs 1 bekannt, der ein durch einen aufgesiegelten Verschlussstreifen verschlossenes Aufgiessloch aufweist. In diesem Verfahren werden die Innenfläche des Verschlussstreifens sowie der umgebende Bereich der Innenfläche des Deckelmaterials mit einem Haftprimer behandelt.

Nach dem Aufbringen des Verschlussstreifens wird eine Plastisolschicht auf den Bereich der Deckelinnenfläche aufgetragen und durch eine Wärmebehandlung geliert.

Durch diese Massnahme soll verhindert werden, dass die Schnittkanten mit dem Füllgut in Kontakt kommen. Jedoch wird dieses Ziel nur unvollkommen erreicht, da die Schnittkanten nicht mit einem Haftprimer versehen sind und somit die Haftung des Plastisols unzureichend ist. Es kann die Gefahr des Unterwanderns des Füllguts zwischen Plastisolschicht und Verschlussstreifen bis zur Schnittkante nicht vermieden werden, denn die zu schützende deckelinnenseite bietet unterschiedliche Stoffe - Schutzschicht der Deckelinnenseite, Metall der Schnittkante, Haftprimer, Siegelschicht - an, auf denen das einzusetzende Plastisol auch unterschiedlich haftet.

Aufgabe der vorliegenden Erfindung ist es, bei Deckeln mit ausgestanzten Löchern, die durch einen aufgesiegelten Verschlussstreifen abgedeckt werden, diesen Mangel zu beheben und derartige Deckel zu schaffen, welche an den Schnittkanten der Löcher durch das Füllgut nicht angegriffen werden. Wesentlich ist es also, einen Primer zu suchen, der gleichzeitig die Haftung an den organischen Werkstoffarten sicherstellt und das Metall der Schnittkante abdeckt.

Diese Aufgabe wird nach dem erfindungsgemässen Verfahren dadurch gelöst,

dass die Behandlung sowohl der Innenfläche des Verschlussstreifens als auch der umgebende Bereich der Innenfläche des Deckelmaterials mit dem Haftprimer gemeinsam und gleichzeitig nach dem Aufsiegeln des Verschlussstreifens stattfindet, wobei die Siegelfläche aus Polyamid und der Haftprimer aus einer Lösung eines Polyacrylesters besteht, und

dass der Haftprimer vor Auftragung der Plastisolschicht getrocknet wird.

Die Wärmebehandlung kann bei 130 bis 175 °C während 5 sec. bis 15 min. z. B. in einem Luftumwälzofen, mit Infrarotstrahlung oder mit ähnlichen bekannten Mitteln vorgenommen werden. Die Dicke der aufgetragenen Plastisolschicht beträgt vorzugsweise 0,1 bis 0,25 mm.

Als Haftprimer hat sich vor allem epoxidiertes Polymethylmethacrylat als günstig erwiesen. Zu diesem Zweck können aber auch weitere Poly-_{"} acrylester, insbesondere Polymethacrylester, vor allem in ihrer epoxydierten Form verwendet werden.

Solche Haftprimer werden vorzugsweise als 0,05 bis 0,5 %-ige Lösung in geeigneten Lösungsmitteln, z. B. durch Aufspritzeh, aufgetragen, und zwar in einer solchen Menge, dass die Haftprimerschicht eine Dicke von 0,05 bis 15, vorzugsweise von 0,1 bis 2 g pro m², aufweist. Für die epoxidierten Polyacrylester kann z. B. Methyläthylketon als Lösungsmittel verwendet werden.

Auf der Deckelinnenfläche trocknet die Haftprimerlösung relativ schnell. Wenn nötig kann man den Trocknungsvorgang z. B. mit einer Warmluftdusche beschleunigen.

Die geschilderte Vorbehandlung des genannten Bereichs der Deckelinnenflächen wirkt sich dahingehend _{'}aus, dass der Plastisol-Ueberzug nicht nur an der lackierten Oberfläche des Deckelmaterials, sondern ebenfalls am freiliegenden Kunststoff-Ueberzug, insbesondere Polyamid-Ueberzug des Verschlussstreifens einwandfrei haftet.

Damit wird erreicht, dass jede Gefahr eines Unterwanderns des Füllgutes zwischen Plastisolschicht und Verschlussstreifen bis zur Schnittkante eliminiert wird, ferner dass beim Wegreissen des Verschlussstreifens der auf ihm haftende Bereich der Plastisolbeschichtung einwandfrei bis zu der Lochkante mitgerissen wird.

Es wurde nämlich bei Vorversuchen festgestellt, dass ohne diese Vorbehandlung mit einem Haftprimer die Plastisolschicht vor allem auf der freistehenden Oberfläche eines Verschlussstreifens aus einem Aluminium-Polyamid-Laminat schlecht haftet, so dass beim Wegreissen des Streifens dieser sich vom Plastisolfilm trennt und dieser Film das Loch weiterhin schliesst (Windowing-Effekt), bzw. dass am Lochrand Fetzen des Plastisolfilms hängen bleiben (feathering), was unansehnlich ist.

Im weiteren wird oftmals der dem Ausgiessloch entsprechende Flächenbereich des Verschlussstreifens mit einer Prägung z. B. in Form von regelmässig angeordneten Erhöhungen und Vertiefungen versehen.

Falls bei dem Prägevorgang Verletzungen oder Schwächungen des Kunststoff- insb. des Polyamid-Ueberzugs entstehen sollten, so werden diese Stellen durch die Plastisolschicht zugedeckt. Wiederum ist dies vor allem von Bedeutung, wenn solche Streifen auf Deckeln aus Weissblech oder zinnfreiem Stahl eingesetzt werden, weil dann die Korrosionsgefahr durch Bildung von galvanischen Elementen bestehen kann, dies im Gegensatz zur Verwendung von Aluminiumdeckeln.

Für einen enwandfreien Kantenschutz mit Plastisol wird eine gute Voraussetzung geschafft, wenn dieses bis zur Siegelnaht gelangt. Daher wird zweckmässigerweise die Siegelnaht so gelegt, dass sie bis zur Lochkante reicht. Damit wird verhindert, dass Lufttaschen zwischen der Plastisolschicht und der Siegelnaht eingeschlossen werden.

Nach einer Weiterbildung der Erfindung hat es sich als vorteilhaft erwiesen, vor dem Auftragen des Plastisols vorzugsweise bereits vor dem Auftragen des Haftprimers den das Loch abdeckenden Bereich des Verschlussstreifens in das Loch einzudrücken, derart, dass die Streifeninnenfläche etwa in derselben Ebene wie die eigentliche Deckelinnenfläche zu liegen kommt, wodurch in der Nähe der Schnittkante eine leichte Vertiefung, entsprechend der Dicke des Deckelmaterials, entsteht. Vorteil davon ist es, dass vor allem das Plastisol mit einem stempelartigen Werkzeug mit in einer Ebene liegender Arbeitsfläche aufgetragen werden kann und dabei gewährt wird, dass dieser Auftrag tatsächlich regelmässig auf dem ganzen gewünschten Bereich erfolgt. Beim Heisssiegeln des Verschlussstreifens kommt es nämlich oft vor, dass dessen das Deckelloch überspannende Bereich infolge der Temperaturgradienten nicht glatt bleibt, sondern, sich mehr oder weniger nach aussen oder nach innen unregelmässig ausbeult. Für die Beschichtung mit dem Plastisol sind solche unregelmässigen Verformungen ungünstig, vor allem, wenn sich auf der Deckelinnenseite eine muldenförmige Vertiefung gebildet hat, in welche die aufgetragene Plastisolmenge zusammenlaufen kann, wodurch der angestrebte Schutz der Schnittkanten nicht mehr mit Sicherheit gewährleistet wird. Solche unerwünschten Verformungsarten werden durch das beschriebene Eindrücken des Streifens in das Deckelloch vermieden.

Das vorerwähnte Werkzeug kann z. B. wie eine Bürste aussehen und eine Anzahl Stahlstifte aufweisen, die an einem Ende in einer Trägerplatte eingefasst sind, mit ihrem Schaft einen durchlochten Boden einer Kammer für das Plastisol durchdringgen und deren abgeflachte Spitzen in ein und derselben Ebene liegen und die Arbeitsfläche bilden. Dabei sind die Schafte der Stifte im Bereich des gelochten Bodens konisch ausgebildet, derart, dass sie die Bodenlöcher im Ruhezustand des Werkzeugs verschliessen. Für einen Beschichtungsvorgang werden die Stifte durch die Trägerplatte zurückverschoben, wodurch sich die Löcher öffnen und das Plastisol unter Druck entlang der Stifte auf die zu beschichtende Oberfläche ausfliesst.

Ein Ausführungsbeispiel der Erfindung ist in den Figuren abgebildet: es zeigen
Figur 1 Einen Deckel mit gestanztem Ausgiessloch.
Figur 2 Einen Deckel mit aufgesiegeltem Verschlussstreifen.
Figur 3 Den Deckel nach Fig. 2 von der Innenseite gesehen, mit der Plastisolbeschichtung.
Figur 4 Den Deckel im Querschnitt.

Der abgebildete Deckel 1 (z. B. für Getränkedosen, insb. Bierdosen), besteht zum Beispiel aus zinnfreiem Stahl und weist ein tropfenförmiges Ausgiess-, bzw. Trinkloch 2, dessen Längsachse in Bezug auf den Deckel radial verläuft.

Dieses Ausgiessloch 2 mit Schnittkante 3 ist durch einen aufgesiegelten Verschlussstreifen 4 geschlossen, bestehend aus einem Aluminiumdünnband 5 mit Polyamid-12-Ueberzug 6. Rings um das Loch beträgt die Breite der Sie- . gelnaht 7 etwa 1 bis 2 mm. Der Streifen weist ferner eine freistehende Grifflasche 8 an der der Streifen zum Wegreissen angefasst werden kann., Diese Lasche sowie der dem Loch entsprechende Bereich des Verschlussstreifens sind mit einer Prägung 9 versehen.

Im Bereich des Loches ist das Streifenmaterial ins Loch eingedrückt, derart, dass die Innenoberfläche des Streifens etwa in der selben Ebene wie die Deckelinnenoberfläche zu liegen kommt. Dieser Bereich sowie der Umgebungsbereich des Deckelmaterials sind auf der Innenseite mit dem Haftprimer vorbehandelt und mit einer PVC-Plastisolschicht 10 vollständig abgedeckt.

In Abwandlung davon, und insbesondere bei grösseren Ausgiesslöchern, ist es auch möglich, lediglich die Schnittkante 3 und deren Nähe mit dem Plastisol abzudecken und den mittleren Teil des das Loch überspannenden Bereichs des Verschlussstreifens unbedeckt zu belassen.

## Patentansprüche

1. Verfahren zum Herstellen eines Dosendeckeis (1) mit mindestens einem durch einen aufgesiegelten, insbesondere aus einer Aluminiumfolie (5) bestehenden Verschlussstreifen (4) verschlossenen Ausgiessloch (2) und gegebenenfalls mit mindestens einem Luftloch durch Behandlung der Innenfläche des Verschlussstreifens (4) und des umgebenden Bereichs der Innenfläche des Deckelmaterials mit einem Haftprimer sowie Auftragen einer Plastisolschicht (10) auf den Bereich der Deckelinnenfläche und Gelieren der Plastisolschicht (10) durch Wärmebehandlung, dadurch gekennzeichnet, dass die Behandlung sowohl der Innenfläche des Verschlussstreifens (4) als auch der umgebende Bereich der Innenfläche des Deckelmaterials mit dem Haftprimer gemeinsam und gleichzeitig nach dem Aufsiegeln des Verschlussstreifens (4) stattfindet, wobei die Siegelfläche (6) aus Polyamid und der Haftprimer aus einer Lösung eines Polyacrylesters besteht, und dass der Haftprimer, vor Auftragung der Plastisolschicht (10) getrocknet wird.

2. Verfahren nach Anspruch 1, dadurch gekennzeichnet, dass vor dem Auftragen der Plastisolschicht (10), vorzugsweise bereits vor dem Vorbehandeln mit dem Haftprimer, der dem Ausgiessloch (2) entsprechende Bereich des Verschlussstreifens (4) in dieses so eingedrückt wird, dass die innenliegende Oberfläche des Verschlussstreifens (4) etwa in die Ebene der Deckelinnenoberfläche geführt wird.

3. Verfahren nach Anspruch 1 oder 2, dadurch gekennzeichnet, dass der Haftprimer aus einer Lösung eines Polymethacrylesters insbesondere von Polymethylmethacrylat besteht.

4. Verfahren nach Anspruch 1 oder 3, dadurch gekennzeichnet, dass die Polyacrylester, bzw. Polymethylester bzw. das Polymethylmethacrylat in ihrer epoxidierten Form eingesetzt werden.

5. Verfahren nach einem der Ansprüche 1 bis 4, gekennzeichnet durch das Auftragen der Haftprimer-Lösung in einer solchen Menge, dass die verbleibende Haftprimerschicht eine Dicke von 0,05 bis 15 g/m², vorzugsweise 0,1 bis 2 g/m², aufweist.

6. Verfahren nach einem der Ansprüche 1 bis 5, dadurch gekennzeichnet, dass die Wärmebehandlung der aufgetragenen Plastisolschicht bei 130 bis 175 °C während 5 sec bis 15 min durchgeführt wird.

7. Verfahren nach einem der Ansprüche 1 bis 6, dadurch gekennzeichnet, dass beim Aufsiegeln des Verschlussstreifens die Siegelnaht so angeordnet wird, dass sie bis zur Lochkante reicht.

8. Verfahren nach einem der Ansprüche 1 bis 7, gekennzeichnet durch einen Verschlussstreifen aus Aluminiumdünnband mit heissiegelfähiger Polyamidbeschichtung, insbesondere aus Polyamid-12.

## Claims

1. A method of production of a can lid (1) having at least one pouring hole (2) closed by a sealed-on closure strip (4) consisting especially of one aluminium foil (5) and if necessary having at least one airhole, through treatment of the inner face of the closure strip (4) and of the surrounding region of the inner face of the material of the lid with an adhesive primer as well as application of a layer (10) of plastisol to the region of the inner face of the lid and gelling of the plastisol layer (10) through heat treatment, characterized in that the treatment both of the inner face of the closure strip (4) and of the surrounding region of the inner face of the material of the lid with the adhesive primer takes place jointly and simultaneously after the sealing-on of the closure strip (4), the sealing area (6) consisting of polyamide and the adhesive primer of a solution of polyacrylester, and that the adhesive primer is dried before application of the layer (10) of plastisol.

2. A method as in Claim 1, characterized in that before the application of the layer (10) of plastisol, preferably already before the pretreatment with the adhesive primer, the region of the closure strip (4) corresponding with the pouring hole (2) is pressed into the latter in such a way that the surface of the closure strip (4) lying on the inside gets carried approximately into the plane of the inner surface of the lid.

3. A method as in Claim 1 or 2, characterized in that the adhesive primer consists of a solution of a polymethacrylester, in particular of polymethylmethacrylate.

4. A method as in Claim 1 or 3, characterized in that the polyacrylester or respectively polymethylester or respectively polymethylmethacrylate are used in their epoxidized form.

5. A method as in one of the Claims 1 to 4, characterized by the application of the adhesive primer solution in an amount such that the adhesive primer layer which, is left exhibits a· thickness of 0.05 to 15 g/m², preferably 0.1 to 2 g/ₘ2..

6. A method as in one of the Claims 1 to 5, characterized in that the heat treatment of the applied layer of plastisol is carried out at 130 to 175°C for 5 seconds to 15 minutes.

,7. A method as in one of the Claims 1 to 6, characterized in that during the sealing-on of the closure strip the seam of the seal is so arranged that it reaches as far as the edge of the hole.

8. A method as in one of the Claims 1 to 7, characterized by a closure strip of thin aluminium ribbon having a heat-sealable polyamide coating, in particular of polyamide-12.

## Revendications

1. Procédé pour fabriquer un couvercle de boîte (1) comprenant au moins un trou verseur (2) fermé par une bande de fermeture (4) scellée (dans le présent mémoire, sceller signifiera souder par fusion d'une pellicule de matière plastique ou équivalent), composée en particulier d'une feuille d'aluminium (5), et éventuellement au moins un trou d'entrée d'air, ce procédé consistant à traiter par un primaire d'accrochage la surface intérieure de la bande de fermeture (4) et la région de la surface intérieure de la matière du couvercle qui entoure cette surface intérieure, à déposer une couche de plastisol (10) sur la région de la surface intérieure du couvercle et à gélifier la couche de plastisol (10) par traitement thermique, ce procédé étant caractérisé en ce que le traitement, tant de la surface intérieure de la bande de fermeture (4) que de la région de la surface intérieure de la matière du couvercle qui entoure cette surface, au moyen du primaire d'accrochage se produit conjointement et simultanément avec le scellement de la bande de fermeture (4), la surface de scellement (6) étant composée de polyamide et le primaire d'accrochage d'une solution d'un polyacrylester, et en ce que le primaire d'accrochage est séché avant le dépôt de la couche de plastisol (2).

2. Procédé selon la revendication 1, caractérisé en ce qu'avant le dépôt de la couche de plastisol (2), de préférence avant le traitement préalable par le primaire d'accrochage, la région de la bande de fermeture (4) qui correspond au trou verseur (2) est enfoncée dans ce trou, de telle manière que la surface intérieure de la bande de fermeture (4) soit amenée à peu près dans le plan de la surface intérieure du couvercle.

3. Procédé selon la revendication 1 ou la revendication 2, caractérisé en ce que le primaire d'accrochage est constitué par une solution d'un polyméthacrylester, en particulier, d'un polyméthacrylate de méthyle.

4. Procédé selon la revendication 1 ou la revendication 3, caractérisé en ce que les polyesters ou polyméthylesters ou le polyméthacrylate de méthyle sont utilisés sous leur forme époxydée.

5. Procédé selon l'une des revendications 1 à 4, caractérisé en ce que la solution de primaire d'accrochage est déposée dans une quantité telle que la couche de primaire d'accrochage restante présente une épaisseur de 0,05 à 15 g/m², de préférence de 0,1 à 2 g/m^{2.}

6. Procédé selon l'une des revendications 1 à 5, caractérisé en ce que le traitement thermique de la couche de plastisol déposée est exécuté à une température de 130 à 175 °C pendant un temps de 5 s à 15 mn.

7. Procédé selon l'une des revendications 1 à 6, caractérisé en ce que, lors du scellement de la bande de fermeture, le joint scellé est disposé de manière à s'étendre jusqu'au bord du trou.

8. Procédé selon l'une des revendications 1 à 7, caractérisé par une bande de fermeture faite d'une bande d'aluminium mince munie d'une enduction de polyamide scellable à chaud, en particulier, de polyamide-12.
